# EUROPÄISCHE PATENTSCHRIFT

(11) **EP 0 158 949 B1**
(45) Veröffentlichungstag und Bekanntmachung des Hinweises auf die Patenterteilung: **15.03.1989**
(21) Anmeldenummer: 85104201.0
(22) Anmeldetag: 06.04.1985
(51) Int. Cl.: D21F 5/10

(54) **Rotierender Siphon zum Abführen des Kondensats aus einem dampfbeheizten Hohlzylinder**
Rotary syphon for removing condensate from the interior of a vapour-heated hollow cylinder
Syphon rotatif pour élimination du condensat de l'intérieur d'un cylindre creux chauffé à la vapeur

(30) Priorität: 18.04.1984 DE 3414605
(43) Veröffentlichungstag der Anmeldung: 23.10.1985
(73) Patentinhaber: V.I.B. Apparatebau GmbH, D-63477 Maintal (DE)
(72) Erfinder: Pflug, Dieter, D-6368 Bad Vilbel (DE)
(74) Vertreter: Knoblauch, Ulrich, Dr.-Ing.

(56) Entgegenhaltungen:
- DE-A- 2 413 271
- US-A- 4 384 412

## Beschreibung

Die Erfindung bezieht sich auf einen rotierenden Siphon zum Abführen des Kondensats aus einem dampfbeheizten Hohlzylinder, insbesondere dem Trockenzylinder einer Papier- oder Kartonmaschine, mit mindestens einem Einlauftrichter, der zur Bildung eines ringförmigen Ansaugspaltes mit geringem Abstand vom Innenumfang des Hohlzylinders angeordnet und über ein Siphonrohr mit einer stirnseitig aus dem Hohlzylinder herausgeführten Axialleitung verbunden wird, wobei ein relativ zur Stirnseite des Einlauftrichters radial nach innen versetzter, vom Hohlzylinder-Innenraum ausgehender Treibdampfkanal vorgesehen ist.

Bei einem bekannten Siphon dieser Art weist der Einlauftrichter eine flache Konusfläche und anschließend einen konkaven gekrümmten Abschnitt auf, der zum Siphonrohr überleitet. Radial innerhalb der Verbindungsstelle zwischen Einlauftrichter und Siphonrohr ist in die Wand dieses Rohres eine Öffnung gebohrt, durch welche ein kleiner Dampfanteil als Treibdampf rechtwinklig zur Rohrachse einströmen kann. Im Normalfall wird das Kondensat, vermischt mit einer Dampfmasse von 15 bis 25 % der abzuführenden Kondensatmasse, durch den Differenzdruck zwischen Dampfzufuhr und Kondensatabfuhr entgegen der Zentrifugalkraft über den Einlauftrichter und das Siphonrohr bis in die Achse des Hohlzylinders gefördert und dann über die Axialleitung abgeführt. Wenn der Hohlzylinder soviel Kondensat enthält, daß der Ansaugspalt überflutet ist, also kein Dampf zur Verringerung der Dichte des Kondensats angesaugt werden kann, reicht der Differenzdruck zur Förderung des Kondensats in der Regel nicht aus. Dann wirkt jedoch die Öffnung in der Siphonrohrwand als Injektor. Der dort eintretende Dampf reißt Kondensatteilchen mit sich, bis die Überflutung des Ansaugsspaltes behoben ist.

Der Erfindung liegt die Aufgabe zugrunde, einen Siphon der eingangs beschriebenen Art anzugeben, mit dessen Hilfe die zum Fördern des Kondensats erforderliche Druckdifferenz herabgesetzt werden kann.

Diese Aufgabe wird erfindungsgemäß dadurch gelöst, daß im Inneren des Einlauftrichters ein sich radial nach innen verjüngender Einsatz angeordnet ist, der zwischen sich und dem Einlauftrichter einen im Querschnitt ringförmigen Einlaufkanal bildet, und daß die Mündung des Treibdampfkanals durch eine radial gerichtete Düse am inneren Ende des Einsatzes gebildet ist.

Bei dieser Konstrucktion bildet die Düse einen Injektor, der Dampf in Richtung der Achse des Siphonrohres ausströmen läßt. Gleichzeitig wird durch den Einlaufkanal dafür gesorgt, daß Kondensat vom Ansaugspalt derart zum Siphonrohr geleitet wird, daß es ringförmig um die Düse zutritt und daher vom Dampfstrahl ohne größere Umlenkungen mitgenommen werden kann. Beide Maßnahmen zusammen führen zu einem erheblichen Antriebseffekt auf das Kondensat, und zwar sowohl, wenn der Ansaugspalt überflutet ist, als auch bei teilweise freiem Ansaugspalt. Infolgedessen kann die zum Antrieb benötigte Druckdifferenz erheblich herabgesetzt werden. Hierdurch wird auch die aufzuwendende Energie reduziert. Der Einsatz hat den weiteren Vorteil, daß im Inneren des Einlauftrichters keine Unterdruckbereiche entstehen, in denen Kavitation auftritt, welche die Innenwand des Hohlzylinders beschädigen kann. Außerdem werden Turbulenzen vermieden, welche sonst erhebliche Druckverluste hervorrufen. Insgesamt können daher nicht nur die Differenzdrücke herabgesetzt sondern auch die Durchströmdampfmengen reduziert werden.

Insbesondere kann die Düse durch eine Bohrung gebildet sein, die in der Achse des Siphonrohres verläuft. Dies ergibt im Vergleich mit einer Ringdüse oder anderen ebenfalls brauchbaren Lösungen eine besonders wirksame und trotzdem einfache Konstruktion.

Hierbei sollte der Einsatz radial nach innen spitz zulaufen und die Düse in der Spitze münden. Das Kondensat wird daher dem aus der Düse ausströmenden Treibdampf unmittelbar zugeführt.

Mit besonderem Vorteil sind sowohl der Einlauftrichter als auch der Einsatz rotationssymmetrisch. Der Düse wird daher das Kondensat von allen Seiten her gleichmäßig zugeführt, was die Wirksamkeit des Injektors verbessert.

Hierbei sollte die Spitze einen Kegelwinkel von höchstens 45° bilden. Beim zuströmenden Kondensat überwiegt daher die in Richtung der Siphonrohrachse verlaufende Komponente.

Bei einer bevorzugten Ausführungsform ist dafür gesorgt, daß die rotationssymmetrischen Begrenzungswände des Einlaufkanals mit der Rotationsachse einen Winkel bilden, der von der Stirnseite radial nach innen kontinuierlich abnimmt. Auf diese Weise wird das Kondensat allmählich von dem ringförmigen Ansaugspalt in die Siphonrohrrichtung umgelenkt, erleidet also geringe Druckverluste, so daß die Antriebswirkung des Injektors nicht durch Turbulenzen u. dgl. beeinträchtigt wird.

Konstruktiv ist es empfehlenswert, daß der Einsatz einen der Düse vorgeschalteten Hohlraum aufweist und daß Befestigungsschrauben, die eine Axialbohrung haben, durch die Wände von Einlauftrichter und Einsatz greifen. Die Doppelfunktion der Schrauben als Befestigungselemente und Bestandteile des Treibdampfkanals vereinfacht den Gesamtaufbau.

Eine zweite Lösung des gestellten Problems ist erfindungsgemäß dadurch gekennzeichnet, daß im Inneren des Einlauftrichters ein sich radial nach innen verjüngender Einsatz angeordnet ist, der zwischen sich und dem Einlauftrichter einen im Querschnitt ringförmigen Einlaufkanal bildet, daß die rotationssymmetrischen Begrenzungswände des Einlaufkanals mit der rotationsachse einen Winkel bilden, der von der Stirnseite radial nach innen kontinuierlich abnimmt, und daß die senkrecht zur Kanalrichtung gemessenen Strömungsquerschnitte zwischen Ansaugspalt und Siphonrohr weitgehend einen allmählichen Übergang vom Ansaugspaltquerschnitt zum Siphonrohrquerschnitt bilden.

Bei dieser Konstruktion wird durch die Krümmung des Einlaufkanals und durch dessen Querschnittsverlauf dafür gesorgt, daß Druckverluste durch Geschwindigkeitsänderungen auf ein Minimum herabgesetzt werden. Die Anwendung dieser Maßnahme allein ergibt bereits eine erhebliche Herabsetzung der Druckverluste, also eine Verminderung der erforderlichen Druckdifferenz. In Verbindung mit der im Einsatz angebrachten Düse ergibt sich eine besonders gute Kondensatabfuhr.

Optimale Bedingungen werden erreicht, wenn die Querschnitte von Ansaugspalt und Siphonrohr sowie die Strömungsquerschnitte des Einlaufkanals annähernd einander gleich sind. Wenn man von der durch den Injektor hervorgerufenen Geschwindigkeitserhöhung absieht, sollte die Strömungsgeschwindigkeit um nicht mehr als + 12 % von einem Mittelwert abweichen. Da das Kondensat bei seinem Transport von der Umfangswand des Hohlzylinders bis zur Achse praktisch überhaupt keine Geschwindigkeitsveränderungen erfährt, ist der Druckverlust am kleinsten.

Hierbei kann es geschehen, daß das Siphonrohr zu schwach ist, um den Einlauftrichter und den Einsatz zu tragen. In diesem Fall sollte das Siphonrohr von einem Tragrohr umgeben sein.

Besonders günstig ist es, wenn die Begrenzungswände Abschnitte von Rotationsparaboloiden sind. Bei Parabeln gibt es im Nullpunkt eine zur Achse senkrechte Tangente. Im weiteren Verlauf wird der Winkel zwischen Tangente und Rotationsachse immer kleiner. Beispielsweise kann die Innenwand des Einlauftrichters durch eine Parabel vierten Grades und die Außenfläche des Einsatzes durch eine Parabel zweiten Grades gebildet sein.

Des weiteren kann die ringförmige Stirnseite des Einlauftrichters gewölbt sein. Auf diese Weise werden auch Druckverluste beim Einlauf in den Ansaugspalt herabgesetzt. Beispielsweise kann die Wölbung durch Fortsetzung des Rotationsparaboloids gebildet sein.

Günstig ist es ferner, wenn die Begrenzungswände eine hydraulisch glatte Oberfläche haben. Auch hierdurch wird die Grenzschicht vermindert.

Die Erfindung wird nachstehend anhand eines in der Zeichnung dargestellten, bevorzugten Ausführungsbeispiels näher erläutert. Es zeigen :
Fig. 1 einen Teillängsschnitt durch einen Trockenzylinder mit dem erfindungsgemäßen Siphon,
Fig. 2 einen Radialschnitt durch den Einlaufteil des Siphons und,
Fig. 3 einen Querschnitt längs der Linie A-A in Fig. 2.

Ein Trockenzylinder 1 weist einen Zylindermantel 2 auf, dessen Innenraum 3 durch Stirnwände 4 abgeschlossen ist. Der Trockenzylinder ist auf Zapfen 5 drehbar gelagert.

Im Innern befindet sich ein Siphon 6 mit einer Federabstützung und einem Einlauftrichter 8, die je über eine radial stehende Stütze 9 bzw. ein radial verlaufendes Siphonrohr 10 mit einer zentrischen axialen Rohrleitung 11 verbunden sind. Der Einlauftrichter 8 wird unter Freihaltung eines Ansaugspaltes 12 gegen den Innenumfang 13 des Zylindermantels 2 gehaltert.

Außerhalb des Zapfens 5 befindet sich ein Dampfkopf 28 mit einem Anschluß 14 für die Zuführung von Heizdampf. Dieser gelangt über einen Ringraum 15 und den Innenraum 16 des Zapfens 5 in den Innenraum 3 des Trockenzylinders 1. Der Dampf kondensiert unter Wärmeabgabe, so daß sich bei der Rotation des Trockenzylinders ein Kondensatring 29 bildet. Ein zweiter Anschluß 17 steht mit der Axialleitung 11 in Verbindung und dient dem Abfluß des Kondensats, das unter dem Einfluß einer Druckdifferenz zwischen den beiden Anschlüssen 14 und 17 durch den Ansaugspalt 12, über das Siphonrohr 10 und dann weiter durch die Leitung 11 abgeführt wird.

In den Fig. 2 und 3 ist der Einlauftrichter 8 im Einzelnen veranschaulicht. Er wird an der Stelle 18 mit dem Siphonrohr 10 verbunden. In seinem Inneren befindet sich ein Einsatz 19 mit einem Hohlraum 20 und einer radial nach innen gerichteten Düse 21 am oberen spitz zulaufenden Ende. Der Einsatz ist mit Hilfe von drei Schrauben 22 am Einlauftrichter 8 befestigt. Die Schrauben weisen eine Axialbohrung 23 auf, so daß der Innenraum 3 des Trockenzylinders 1 mit dem Hohlraum 20 und der Düse 21 verbunden ist. Infolgedessen ergibt sich ein Treibdampfkanal, über den Dampf zur Düse 21 strömt, wo er koaxial mit dem Siphonrohr 10 austritt. Der Einsatz 19 sitzt auf der inneren Umfangswand 13 des Zylindermantels 2 auf und definiert damit die Höhe des Ansaugspaltes 12.

Die innere Begrenzungswand 24 des Einlauftrichters 8 und die äußere Begrenzungswand 25 des Einsatzes 19 begrenzen einen Einlaufkanal 26, der im Querschnitt ringförmig ist. Beide Begrenzungswände sind rotationssymmetrisch und werden durch Paraboloidabschnitte gebildet. Insbesondere entspricht die Mantellinie der Begrenzungsfläche 25 einer Parabel zweiten Grades und die Mantellinie der Begrenzungsfläche 24 einer Parabel vierten Grades. Die letztgenannte Parabel setzt sich auch noch über die engste Stelle des Ansaugspaltes 12 fort, so daß sich eine Aufweitung 27 ergibt. Infolgedessen wird die Strömung des mit etwas Dampf vermischtem Kondensat, das über den Ansaugspalt 12 etwa senkrecht zur Achse des Siphonrohrs eintritt, allmählich und kontinuierlich in die Richtung dieser Achse umgelenkt. Im Bereich der Düse 21 ist nur noch eine kleine radial zur Rohrachse stehende Komponente vorhanden. Die Injektorwirkung auf das wegen der Rotationssymmetrie von allen Seiten her gleichmäßig zuströmende Kondensat ist daher sehr gut.

Außerdem erweitert sich bei dem im Querschnitt ringförmigen Einlaufkanal 26 der quer zur Strömungsrichtung gemessene Abstand zwischen den beiden Begrenzungswänden 24 und 25 in Richtung auf das Siphonrohr 10, so daß der Querschnitt, der in der Nähe des Ansaugspalts 12 vorhanden ist, sich stetig bis zum Beginn des Siphonrohres 10 hin ändert. Insbesondere ist der Querschnitt über die Länge des Einlaufkanals annähernd konstant. Der Querschnitt des Einlaufkanals 26 am radial inneren Ende wird zweckmä- βigerweise etwas kleiner sein als der Querschnitt des Siphonrohrs 10, da durch das Einführen des Treibdampfes mittels der Düse 21 ein etwas größeres Volumen durch das Siphonrohr 10 strömen muß. Da die Geschwindigkeitsänderungen klein gehalten werden, sind auch die Druckverluste gering.

Sowohl diese Ausgestaltung des Einlaufkanals 26 als auch die Verwendung der radial stehenden Düse 21 führt zu einem erheblich verbessertem Abtransport des Kondensats. Die zum Betrieb notwendige Druckdifferenz zwischen den beiden Anschlüssen 14 und 17 kann kleiner gehalten werden. Die zum Abtransport erforderliche Dampfmenge wird herabgesetzt.

Die Abmessungen der beschriebenen Teile und insbesondere die Querschnittsgrößen von Ansaugspalt 12, Einlaufkanal 26 und Siphonrohr 10 hängen von den gegebenen Bedingungen (Größe der Trockenwalze 1, erforderliche Trockenleistung usw.) ab. Wenn infolge kleiner Querschnitte das Siphonrohr 10 nicht mehr ausreicht, um die Einlaufanordnung zu tragen, kann das Siphonrohr 10 von einem stabilen äußeren Tragrohr umgeben werden, das mit der Außenseite des Einlauftrichters 8 verbunden wird.

Entsprechend der Belastung und der Arbeitsbreite Trockenzylinders 1 können auch mehr als ein Siphon vorgesehen sein.

## Patentansprüche

1. Rotierender Siphon zum Abführen des Kondensats aus einem dampfbeheizten Hohlzylinder, insbesondere dem Trockenzylinder einer Papier-oder Kartonmaschine, mit mindestens einem Einlauftrichter, der zur Bildung eines ringförmigen Ansaugspaltes mit geringem Abstand vom Innenumfang des Hohlzylinders angeordnet und über ein Siphonrohr mit einer stirnseitig aus dem Hohlzylinder herausgeführten Axialleitung verbunden wird, wobei ein relativ zur Stirnseite des Einlauftrichters radial nach innen versetzter, vom Hohlzylinder-Innenraum ausgehender Treibdampfkanal vorgesehen ist, dadurch gekennzeichnet, daß im Inneren des Einlauftrichters (8) ein sich radial nach innen verjüngender Einsatz (19) angeordnet ist, der zwischen sich und dem Einlauftrichter einen im Querschnitt ringförmigen Einlaufkanal (26) bildet, und daß die Mündung des Treibdampfkanals durch eine radial gerichtete Düse (21) am inneren Ende des Einsatzes gebildet ist.

2. Siphon nach Anspruch 1, dadurch gekennzeichnet, daß die Düse (21) durch eine Bohrung gebildet ist, die in der Achse des Siphonrohres (10) verläuft.

3. Siphon nach Anspruch 1 oder 2, dadurch gekennzeichnet, daß der Einsatz (19) radial nach innen spitz zuläuft und die Düse (21) in der Spitze mündet.

4. Siphon nach einem der Ansprüche 1 bis 3, dadurch gekennzeichnet, daß sowohl der Einlauftrichter (8) als auch der Einsatz (19) rotationssymmetrisch sind.

5. Siphon nach Anspruch 3 und 4, dadurch gekennzeichnet, daß die Spitze einen Kegelwinkel von höchstens 45° bildet.

6. Siphon nach Anspruch 4 oder 5, dadurch gekennzeichnet, daß die rotationssymmetrischen Begrenzungswände (24, 25) des Einlaufkanals (26) mit der Rotationsachse einen Winkel bilden, der von der Stirnseite radial nach innen kontinuierlich abnimmt.

7. Siphon nach einem der Ansprüche 1 bis 6, dadurch gekennzeichnet, daß der Einsatz (19) einen der Düse (21) vorgeschalteten Hohlraum aufweist und daß Befestigungsschrauben (22), die eine Axialbohrung (23) haben, durch die Wände von Einlauftrichter (8) und Einsatz greifen.

8. Rotierender Siphon zum Abführen des Kondensats aus einem dampfbeheizten Hohlzylinder, insbesondere dem Trockenzyiinder einer Papier-oder Kartonmaschine, mit mindestens einem Einlauftrichter, der zur Bildung eines ringförmigen Ansaugspaltes mit geringem Abstand vom Innenumfang des Hohlzylinders angeordnet und über ein Siphonrohr mit einer stirnseitig aus dem Hohlzylinder herausgeführten Axialleitung verbunden wird, insbesondere nach einem der Ansprüche 1 bis 7, dadurch gekennzeichnet, daß im Inneren des Einlauftrichters (8) ein sich radial nach innen verjüngender Einsatz (19) angeordnet ist, der zwischen sich und dem Einlauftrichter einen im Querschnitt ringförmigen Einlaufkanal (26) bildet, daß die rotationssymmetrischen Begrenzungswände (24, 25) des Einlaufkanals (26) mit der Rotationsachse einen Winkel bilden, der von der Stirnseite radial nach innen kontinuierlich abnimmt, und daß die senkrecht zur Kanalrichtung gemessenen Strömungsquerschnitte zwischen Ansaugspalt (12) und Siphonrohr (10) weitgehend einen allmählichen Übergang vom Ansaugspaltquerschnitt zum Siphonrohrquerschnitt bilden.

9. Siphon nach Anspruch 8, dadurch gekennzeichnet, daß die Querschnitte von Ansaugspalt (12) und Siphonrohr (10) sowie die Strömungsquerschnitte des Einlaufkanals (26) annähernd einander gleich sind.

10. Siphon nach Anspruch 9, dadurch gekennzeichnet, daß das Syphonrohr (10) von einem Tragrohr umgeben ist.

11. Siphon nach einem der Ansprüche 8 bis 10, dadurch gekennzeichnet, daß die Begrenzungswände (24, 25) Abschnitte von Rotationsparaboloiden sind.

12. Siphon nach einem der Ansprüche 8 bis 10, dadurch gekennzeichnet, daß die ringförmige Stirnseite des Einlauftrichters (8) gewölbt ist.

13. Siphon nach einem der Ansprüche 8 bis 12, dadurch gekennzeichnet, daß die Begrenzungswände (24, 25) eine hydraulisch glatte Oberfläche haben.

## Claims

1. Rotating siphon for feeding away the condensate from a vapour heated hollow cylinder, particularly the drying cylinder of a paper or board machine, with at least one inlet funnel which is arranged to form an annular suction slot at a small distance from the inner periphery of the hollow cylinder and which is connected via a siphon tube with an axial conduit led out from the hollow cylinder at an end face wherein a driving vapour channel is provided offset radially inwardly relative to the end face of the inlet funnel and starting from the hollow cylinder inner space, characterised in that, in the interior of the inlet funnel (8) is arranged a radially inwardly reducing insert (19) which, between itself and the inlet funnel, forms an inlet channel (26) of annular cross section and that the mouth of the driving vapour channel is constituted by a radially directed nozzle (21) at the inner end of the insert.

2. Siphon according to Claim 1, characterised in that the nozzle (21) is formed by a bore which runs in the axis of the siphon tube (10).

3. Siphon according to Claim 1 or 2, characterised in that the insert (19) runs radially inwardly towards a point and the nozzle (21) debouches at the point.

4. Siphon according to one of Claims 1 to 3, characterised in that both the inlet funnel (8) and also the insert (19) are rotationally symmetric.

5. Siphon according to Claims 3 and 4, characterised in that the point has a cone angle of at most 45°.

6. Siphon according to Claim 4 or 5, characterised in that the rotationally symmetric limiting walls (24, 25) of the inlet channel (26) form, with the rotational axis, an angle which continuously decreases from the end face radially towards the interior.

7. Siphon according to one of Claims 1 to 6, characterised in that the insert (19) has a hollow space upstream of the nozzle (21) and that fixing bolts (22), having an axial bore (23), engage through the walls of inlet funnel (8) and insert.

8. Rotating siphon for feeding away the condensate from a vapour heated hollow cylinder, particularly the drying cylinder of a paper or board machine, with at least one inlet funnel which is arranged to form an annular suction slot at a small distance from the inner periphery of the hollow cylinder and which is connected via a siphon tube with an axial conduit fed out from the hollow cylinder at an end face, particularly in accordance with one of Claims 1 to 7, characterised in that, in the interior of the inlet funnel (8), there is arranged a radially inwardly reducing insert (19) which forms between itself and the inlet funnel an inlet channel (26) annular in cross section, that the rotationally symmetric limiting walls (24, 25) at the inlet channel (26) form an angle with the axis of rotation which continuously decreases from the end face radially towards the interior and that the flow cross section measured perpendicular to the direction of the channel between the suction slot (12) and siphon tube (10) forms a gradual transition from the suction slot cross section to the siphon tube cross section.

9. Siphon according to Claim 8, characterised in that the cross sections of suction slot (12) and siphon tube (10), as well as the flow cross section of the inlet channel (26) are substantially equal to one another.

10. Siphon according to Claim 9, characterised in that the siphon tube (10) is surrounded by a carrier tube.

11. Siphon according to one of Claims 8 to 10, characterised in that the limiting walls (24, 25) are sections of rotational paraboloids.

12. Siphon according to one of Claims 8 to 10, characterised in that the annular end face of the inlet funnel (8) is curved.

13. Siphon according to one of Claims 8 to 12, characterised in that the limiting walls (24, 25) have a hydraulically smooth surface.

## Revendications

1. Siphon rotatif pour évacuer le condensat d'un cylindre creux chauffé à la vapeur, en particulier du cylindre sécheur d'une machine à papier ou à cartonnages, comprenant au moins un entonnoir d'admission qui est disposé à faible distance du pourtour interne du cylindre creux, en vue de former un interstice annulaire d'aspiration, et est relié, par l'intermédiaire d'un tube siphonneur, à un conduit axial sortant du cylindre creux par une face extrême, siphon dans lequel est prévu un canal à vapeur motrice qui est décalé radialement vers l'intérieur, par rapport à la face extrême de l'entonnoir d'admission, et part de l'espace interne du cylindre creux, caractérisé par le fait que l'entonnoir d'admission (8) renferme intérieurement une pièce intégrée (19) qui se rétrécit radialement vers l'intérieur et forme, entre elle-même et l'entonnoir d'admission, un canal d'admission (26) annulaire en coupe transversale ; et par le fait que l'embouchure du canal à vapeur motrice est formée par une buse (21) dirigée radialement à l'extrémité interne de la pièce intégrée.

2. Siphon selon la revendication 1, caractérisé par le fait que la buse (21) est formée par un perçage qui s'étend dans l'axe du tube siphonneur (10).

3. Siphon selon la revendication 1 ou 2, caractérisé par le fait que la pièce intégrée (19) s'achève en pointe radialement vers l'intérieur, et la buse (21) débouche dans la pointe.

4. Siphon selon l'une des revendications 1 à 3, caractérisé par le fait que tant l'entonnoir d'admission (8) que la pièce intégrée (19) présentent une symétrie de révolution.

5. Siphon selon les revendications 3 et 4, caractérisé par le fait que la pointe forme un angle de conicité de 45° au maximum.

6. Siphon selon la revendication 4 ou 5, caractérisé par le fait que les parois de délimitation (24, 25) à symétrie de révolution du canal d'admission (26) forment, avec l'axe de rotation, un angle qui décroît continûment vers l'intérieur, dans le sens radial, à partir de la face extrême.

7. Siphon selon l'une des revendications 1 à 6, caractérisé par le fait que la pièce intégrée (19) comporte une cavité située en amont de la buse (21) ; et par le fait que des boulons de fixation (22), munis d'un perçage axial (23), traversent les parois de l'entonnoir d'admission (8) et de la pièce intégrée.

8. Siphon rotatif pour évacuer le condensat d'un cylindre creux chauffé à la vapeur, en particulier du cylindre sécheur d'une machine à papier ou à cartonnages, comprenant au moins un entonnoir d'admission qui est disposé à faible distance du pourtour interne du cylindre creux, en vue de former un interstice annulaire d'aspiration, et est relié, par l'intermédiaire d'un tube siphonneur, à un conduit axial sortant du cylindre creux par une face extrême, notamment selon l'une des revendications 1 à 7, caractérisé par le fait que l'entonnoir d'admission (8) renferme intérieurement une pièce intégrée (19) qui se rétrécit radialement vers l'intérieur et forme, entre elle-même et l'entonnoir d'admission, un canal d'admission (26) annulaire en coupe transversale ; par le fait que les parois de délimitation (24, 25) à symétrie de révolution du canal d'admission (26) forment, avec l'axe de rotation, un angle qui décroît continûment vers l'intérieur, dans le sens radial, à partir de la face extrême ; et par le fait que les sections d'écoulement entre l'interstice d'aspiration (12) et le tube siphonneur (10), mesurées perpendiculairement à la direction du canal, forment dans une large mesure une transition progressive entre la section de l'interstice d'aspiration et la section du tube siphonneur.

9. Siphon selon la revendication 8, caractérisé par le fait que les sections de l'interstice d'aspiration (12) et du tube siphonneur (10), ainsi que les sections d'écoulement du canal d'admission (26), sont approximativement identiques les unes aux autres.

10. Siphon selon la revendication 9, caractérisé par le fait que le tube siphonneur (10) est entouré par un tube de support.

11. Siphon selon l'une des revendications 8 à 10, caractérisé par le fait que les parois de délimitation (24, 25) sont des tronçons de paraboloïdes de révolution.

12. Siphon selon l'une des revendications 8 à 10, caractérisé par le fait que la face extrême annulaire de l'entonnoir d'admission (8) est bombée.

13. Siphon selon l'une des revendications 8 à 12, caractérisé par le fait que les parois de délimitation (24, 25) possèdent une surface hydrauliquement lisse.
